# EUROPÄISCHE PATENTSCHRIFT

(11) **EP 1 657 791 B1**
(45) Veröffentlichungstag und Bekanntmachung des Hinweises auf die Patenterteilung: **30.07.2008**
(21) Anmeldenummer: 04027180.1
(22) Anmeldetag: 16.11.2004
(51) Int. Cl.: H01R 13/66, H01F 27/28, H02M 3/338

(54) **Steckernetzteil**
Plug-in power pack
Bloc d'alimentation enfichable

(43) Veröffentlichungstag der Anmeldung: 17.05.2006
(73) Patentinhaber: Friwo Mobile Power GmbH, 48346 Ostbevern (DE)
(72) Erfinder: Mörbe, Stefan, 49205 Hasbergen (DE); Stake, Franz, 48155 Münster (DE); van gen Hassend, Kay, 48157 Münster (DE); Bothe, Michael, 48165 Münster (DE)
(74) Vertreter: Grünecker, Kinkeldey, Stockmair & Schwanhäusser Anwaltssozietät

(56) Entgegenhaltungen:
- EP-A- 1 313 111
- WO-A-94/06177
- WO-A-03/094305
- US-A1- 2002 154 528
- US-A1- 2003 153 200

## Beschreibung

Die vorliegende Erfindung bezieht sich auf ein Steckernetzteil mit einem Gehäuse und zwei darin aufgenommenen Schaltungsträgern. Insbesondere bezieht sich die vorliegende Erfindung auf ein Steckernetzteil, das in einem Stecker, beispielsweise einem Europastecker, integriert werden kann.

Steckernetzgeräte im Kleinleistungsbereich sind heute in zunehmendem Maß als Schaltnetzteile realisiert. Aufgrund der kleinen Bauform und des geringen Gewichts haben sie sich in vielen Anwendungen durchgesetzt und verdrängen die früher üblichen Lineargeräte. Durch stetige Verbesserungen ist es bereits vor Jahren gelungen, ein Steckernetzteil mit einer Ausgangsleistung von ca. drei Watt in einem kleinen Gehäuse unterzubringen.

Beispiele für derartige miniaturisierte Steckernetzteile sind in der WO 03/094305 A1 angegeben. Dabei ist zum einen bekannt, eine durchgehende Leiterplatte, welche die Gesamtheit der elektronischen Bauteile, also sowohl die sekundärseitigen wie auch die primärseitigen Schaltungselemente aufnimmt, parallel zu einer Längsseite des Gerätes zu orientieren.

Zum anderen ist aus der WO 03/094305 A1 eine besonders kleine Realisierung eines derartigen Steckernetzteils bekannt, bei der die gesamte Funktionalität in einem Europastecker untergebracht ist. Eine derartige Miniaturisierung ist vor allem im Zusammenhang mit Reiseladegräten zum Laden von Mobiltelefonen eine wünschenswerte Entwicklung. In dieser Druckschrift wird vorgeschlagen, ein Gehäuse aus zwei Halbschalen herzustellen, und die nach den einschlägigen Normen notwendigen Abstände für Luft- und Kriechwege durch Einbringen von sich überlappenden Rippen zu gestalten. Die beiden Halbschalen werden anschließend mittels Ultraschall miteinander verschweißt.

Gemäß dieser Druckschrift überschreitet die Außenkontur des Steckerkörpers die Abmessungen eines Europasteckers nach Norm nicht. Zur Unterbringung der Schaltungen wird ein einziger Schaltungsträger zur Aufnahme aller elektronischen Bauteile vorgeschlagen, der parallel zur Schmalseite des Gehäuses liegt. Alle Bauteile der Primär- und Sekundärseite werden auf der gleichen Ebene montiert und sind nur durch die genannten Zwischenwände getrennt.

Grundsätzlich müssen Netzgeräte weltweit bestimmten Standards bezüglich sicherheitsrelevanter Aspekte erfüllen. Beispielsweise beschreibt die internationale Norm IEC 60950 die Anforderungen bezüglich der Isolation und der minimalen Abstände zwischen Bauteilen mit unterschiedlichen Spannungsniveaus. Die IEC 61000 betrifft die minimalen Anforderungen für elektromagnetische Verträglichkeit (EMC). Bezüglich der Bauformen von Steckern betrifft die Norm EN 50075 die sogenannten Europastecker.

Neben der weitgehenden Miniaturisierung zur Erhöhung des Bedienkomforts ist auch der Preis eines Steckernetzteils ein wesentliches Kaufkriterium. Daher liegt der Schwerpunkt heutiger Entwicklung neben der Miniaturisierung auch in einer Kostenreduktion. Ein wesentliches Element eines Schaltnetzteils stellt das primäre Netzfilter dar, dessen Bauteile die Herstellungskosten des gesamten Steckernetzteils stark beeinflussen.

In Figur 6 ist ein Schaltbild eines bekannten derartigen primären Netzfilters dargestellt. Dieses Filter erfüllt im Wesentlichen zwei Funktionen: Zum einen siebt es in den Kondensatoren C1 und C2 die 100-Hz-Halbwellen aus der gleichgerichteten Netzspannung. Zum anderen wirkt es aber auch als Tiefpassfilter für die beim Schalten des Wandlertransformators auftretenden hochfrequenten Störspektren in Richtung Netzsteckdose und wirkt so als Netzfilter.

Als kostengünstigste Lösung hat sich hier ein sogenanntes PI-Filter, das aus zwei Kondensatoren C1 und C2 sowie einer zwischengeschalteten Pilzkerndrossel L gebildet ist, bewährt. Dabei ist die Verwendung von zwei in etwa gleich großen Elektrolytkondensatoren erforderlich, um die Schaltung so kostengünstig wie möglich aufzubauen. Beispielsweise haben sich bei Geräten mit einer Ausgangsleistung von 1 bis 10 Watt Werte von zweimal 1 µF bis zweimal 10 µF bewährt. Zwar lässt sich derselbe Effekt auch dadurch erzielen, dass die Kapazität von C2 auf beispielsweise 2,2 µF bis 22 µF verdoppelt wird und für C1 ein keramischer Kondensator, beispielsweise mit einer Kapazität von 100 nF, gewählt wird, aber eine derartige Schaltung hat erhebliche Mehrkosten zur Folge und verteuert daher die Herstellung unnötig.

Betrachtet man nunmehr das in einem Europastecker integrierte Schaltnetzteil gemäß der Offenlegungsschrift WO 03/094305 A1, stellt man fest, dass für die Realisierung eines primären Netzfilters mit zwei Elektrolytkondensatoren in dieser Schaltung nicht genug Raum zur Verfügung steht, da der Platz für einen primärseitigen und einen sekundärseitigen Elektrolytkondensator benötigt wird. Daher eignet sich die hier vorgeschlagene Bauform nicht für eine weitere Kostenreduzierung.

Weiterhin besitzt die in dieser Druckschrift gezeigte Lösung, die erforderlichen Isolationen durch Trennstege zur Verfügung zu stellen, den entscheidenden Nachteil, dass jede Änderung in der Anordnung der Bauelemente stets eine Werkzeugänderung mit verlagerten Trennstegen zur Folge hat. Für die Realisierung kundenspezifischer Varianten ist jedoch eine flexible Anordnung der Bauteile bei unveränderten Gehäusestrukturen wünschenswert. Weiterhin hat sich die Trennung des Gehäuses in zwei miteinander verschweißte Halbschalen als nicht optimal erwiesen, da entlang dieser äußeren Gehäusetrennlinien keine ausreichende Festigkeit gegenüber elektrostatischen Entladungen (ESD, electrostatic discharge) gewährleistet ist. Ein umlaufender Kragen zur Verbesserung der ESD-Festigkeit lässt sich bei einem so angeordneten Trennbereich nur durch Verzicht auf wertvollen Bauraum realisieren und kommt daher hier nicht in Betracht.

Darüber hinaus verhindern im oberen Bereich der Steckerstifte die geringen Wandstärken eine zuverlässige und robuste Verbindung. Es ergeben sich mit der in dieser Druckschrift gezeigten Lösung Probleme, den Drehmomenttest des Steckerstifts (d. h. 0,2 Nm, eine Minute im Wechsel rechts/links) zu bestehen. Auch ist die Chemikalienbeständigkeit unbefriedigend und führt z. B. bei Einwirkung von Ölen oder Fetten zu einem ungewollten Lösen der Schweißverbindung, zum Öffnen des Gehäuses und zur Gefährdung durch Berührung spannungsführender Teile.

Ein weiterer Nachteil der in der WO 03/094305 A1 gezeigten Anordnung besteht in der Tatsache, dass sich das Gehäuse im oberen Bereich nicht über die Kontur des Europasteckers verbreitern und über die Tiefe der Steckdose erheben darf. Dies kommt zwar dem Wunsch nach minimaler Baugröße entgegen, fordert aber vom Anwender, dass dieser tief in die Steckdose hineinpassen muss, um das Gerät wieder herauszuziehen. Weiterhin findet der Anwender keinen Widerstand zum Greifen am Gerät, sodass besonders Kinder Schwierigkeiten in der Handhabung haben und sich möglicherweise in Gefahr bringen oder das Steckernetzteil am Ausgangskabel herausziehen. Dies wird noch durch die mittige Anordnung der Zugentlastungstülle gemäß der Druckschrift WO 03/094305 A1 verstärkt.

Die veröffentlichte US-amerikanische Patentanmeldung US 2003/0153200 A1 offenbart ein miniaturisiertes Steckernetzteil, bei dem ein Teil der, primärseitigen Leiterplatte so ausgeführt ist, dass er in dem Primärsteckerstiftgehäuse Platz findet. Dabei ist die Trennstelle zwischen den Gehäuseelementen entweder unmittelbar an dem Primärsteckergehäuse oder zusätzlich entlang zweier Halbschalen vorgesehen.

Daher besteht die Aufgabe, die der vorliegenden Erfindung zugrunde liegt, darin, die oben genannten Unzulänglichkeiten der bekannten Lösung zu überwinden und ein kostengünstiges, kompaktes Steckernetzteil im Wesentlichen in der Kontur eines Netzsteckers unterzubringen.

Diese Aufgabe wird durch ein Steckernetzteil mit den Merkmalen des Patentanspruchs 1 gelöst. Weiterhin wird die Aufgabe durch ein zugehöriges Herstellungsverfahren mit den Schritten des Patentanspruchs 13 gelöst.

Vorteilhafte Weiterbildungen sind Gegenstand mehrerer Unteransprüche.

Der vorliegenden Erfindung liegt der Gedanke zugrunde, bei einem Steckernetzteil die primärseitige Schaltung und die sekundärseitige Schaltung auf separaten Schaltungsträgern aufzubauen und diese beiden Schaltungsträger in einer Weise anzuordnen, dass ihre Ebenen quer zueinander verlaufen. Dabei wird unter Schaltungsträger jede Art von Substrat verstanden, auf dem elektronische Schaltungen aufgebaut und miteinander elektrisch verbunden werden können, wie beispielsweise gedruckte Leiterplatten, Keramikschaltungsträger, flexible Schaltungsträger und dergleichen.

In vorteilhafter Weise kann eine solche Aufteilung von sekundärseitigen und primärseitigen Komponenten auf zueinander quer verlaufenden Ebenen zum einen eine optimale Ausnutzung des zur Verfügung stehenden Bauraumes, zum anderen aber eine besonders einfache Einhaltung der geltenden einschlägigen Bestimmungen bezüglich der elektrischen Isolation zwischen den primärseitigen und den sekundärseitigen Komponenten gewährleisten.

Mit dieser Lösung kann in vorteilhafter Weise eine sehr weitgehende Miniaturisierung eines Steckernetzteils sowie eine Flexibilisierung beim Design der enthaltenen Schaltungen bei gleichzeitig kostengünstiger Herstellbarkeit, Erfüllung aller einschlägigen Sicherheitsstandards und hoher Robustheit erreicht werden.

Gemäß einer vorteilhaften Weiterbildung ist mindestens einer der Schaltungsträger in einer elektrisch isolierenden Wanne aufgenommen, so dass er gegenüber dem anderen Schaltungsträger elektrisch isoliert ist. Das Vorsehen einer solchen Wanne, die ein separates von dem Gehäuse getrenntes Teil, vorzugsweise aus Kunststoff sein kann, besteht darin, dass die erforderliche Potentialtrennung und Einhaltung der erforderlichen Luft- und Kriechwege auf besonders einfache und sichere Weise erfolgen kann.

Eine besonders kompakte Bauform, insbesondere in Zusammenhang mit der Realisierung des Steckernetzteils als Europastecker, kann erreicht werden, wenn das Steckernetzteil zwei Steckerstifte zum Verbinden des Steckernetzteils mit der Versorgungsspannung aufweist und der primärseitige Schaltungsträger so in dem Gehäuse aufgenommen ist, dass er im Wesentlichen entlang der Steckrichtung des Steckerstifts verläuft, und der sekundärseitige Schaltungsträger so angeordnet ist, dass er quer zur Steckrichtung verläuft. Bei dieser Lösung bietet es sich an, den sekundärseitigen Schaltungsträger in einer isolierenden Wanne unterzubringen, und somit gegenüber der primärseitigen Schaltung zu isolieren. Die Verbindung der beiden Leiterplatten untereinander kann dann über die Ausgangsanschlüsse des Wandlers, also beispielsweise die Enden der Sekundärwicklung eines Wandlertransformators oder über zusätzliche Verlängerungen, z. B. Anschlussdrähte, erfolgen.

Gemäß einer vorteilhaften Weiterbildung weist das Gehäuse eine köcherförmiges Bodenteil, das die Schaltungsträger aufnimmt, und ein davon getrenntes Deckelteil zum Verschließen des Gehäuses auf. Durch diese Trennung des Gehäuses in einer Ebene quer zur Steckrichtung in die Netzsteckdose kann die ESD-Festigkeit wesentlich verbessert werden.

Sieht man weiterhin an dem Deckelteil einen umlaufenden Kragen vor, der in dem Bodenteil aufgenommen ist, so bildet sich eine entsprechende Wegverlängerung, die das Eindringen elektrostatischer Entladungen zu den Bauteilen des Schaltnetzteils signifikant reduziert. Weiterhin befindet sich bei dieser Bauform die unter Umständen kritische Nahtstelle an einem Ort, der nicht unbedingt berührt werden muss.

Das Verschweißen des köcherförmigen Bodenteils mit dem Deckelteil erfolgt vorzugsweise mittels Ultraschall und stellt eine besonders stabile und kostengünstige Möglichkeit der Verbindung zwischen zwei vorgefertigten Kunststoffteilen dar.

Gemäß einer vorteilhaften Weiterbildung werden die Steckerstifte in dem Gehäuse eingespritzt. Dies ermöglicht die Einhaltung der für Eurosteckerstifte geforderten Prüfungen (beispielsweise der Auszugs- und Ausdrehprüfung gemäß EN 50075 oder DIN VDI 0620).

Ordnet man einen ersten und einen zweiten Siebkondensator der primärseitigen Schaltung so auf dem primärseitigen Schaltungsträger an, dass der Wandler zwischen den beiden Kondensatoren liegt, so kann der zur Verfügung stehende Bauraum auf optimale Weise genutzt werden und es können Kosten durch Verwendung vergleichsweise großer Kondensatorbauelemente gespart werden.

Durch Verschaltung dieser beiden Siebkondensatoren mit einer Induktivität zu einem PI-Filter kann ein primäres Netzfilter gebildet werden, das ein Zurückstreuen von Störfrequenzen in das Netz effizient verhindert.

Sieht man vor, dass die elektrische Verbindung zwischen dem primärseitigen Schaltungsträger und dem sekundärseitigen Schaltungsträger über die sekundärseitigen Anschlüsse des Wandlers erfolgt, so kann auf einfache Weise sowohl die mechanische wie auch die elektrische Verbindung der beiden Schaltungsträger untereinander realisiert werden.

Die vorteilhaften Eigenschaften der vorliegenden Erfindung kommen insbesondere dann zum Tragen, wenn der Wandler ein Transformator mit einer primärseitigen und einer sekundärseitigen Wicklung ist. Dann kann weiterhin zur Einhaltung der Anforderungen nach der internationalen Norm IEC 950 die Sekundärwicklung aus dreifach isoliertem Draht hergestellt werden.

Alternativ kann selbstverständlich auch ein piezoelektrischer Wandler eingesetzt werden.

Sieht man an dem Steckernetzteil weiterhin mindestens einen Ausgangsanschluss zum Verbinden des Steckernetzteils mit einem Verbraucher vor, der außerhalb der Mittelachse des Steckernetzteils angeordnet ist und beispielsweise durch ein sekundärseitiges Kabel gebildet sein kann, so kann dem Bestreben eines Anwenders, das Gerät an der Leitung aus der Steckdose zu ziehen, entgegengewirkt werden. Alternativ zu der Ausgangsleitung kann selbstverständlich auch eine Steckverbindung vorgesehen sein.

Die vorteilhaften Eigenschaften der erfindungsgemäßen Lösung kommen besonders dann zum Tragen, wenn das Steckernetzteil im Wesentlichen in der Kontur eines Europasteckers untergebracht wird. Selbstverständlich lassen sich aber die erfindungsgemäßen Prinzipien auch im Falle von allen anderen Steckerformen, beispielsweise der US-Steckernorm, anwenden. Dabei kann es entsprechend den geometrischen Abmessungen auch erforderlich sein, die jeweils größere Leiterplatte quer zu der Steckrichtung in die Netzsteckdose unterzubringen. Weiterhin können selbstverständlich auch beliebige andere Anzahlen von Steckerstiften vorgesehen sein und die Erfindung ist nicht auf die als Spezialfall gezeigten zwei Steckerstifte im Fall des Europasteckers beschränkt.

Anhand der in den beiliegenden Zeichnungen dargestellten Ausgestaltungen wird die Erfindung im Folgenden näher erläutert. Ähnliche oder korrespondierende Einzelheiten des erfindungsgemäßen Steckernetzteils sind in den Figuren mit denselben Bezugszeichen versehen. Es zeigen:
- **Figur 1**: eine Seitenansicht des erfindungsgemäßen Steckernetzteils;
- **Figur 2**: einen Schnitt durch das Steckernetzteil aus Figur 1;
- **Figur 3**: einen weiteren Schnitt durch das Steckernetzteil aus Figur 1;
- **Figur 4**: eine um 180° gedrehte Ansicht des Steckernetzteils aus Figur 1;
- **Figur 5**: einen Schnitt durch das Steckernetzteil der Figur 4 entlang der Schnittlinie A-A;
- **Figur 6**: ein Schaltbild eines primären Netzfilters und Siebglieds.

Figur 1 zeigt in einer Seitenansicht das erfindungsgemäße Steckernetzteil 100 gemäß einer vorteilhaften Ausführungsform. In der gezeigten Ausgestaltung ist das Steckernetzteil in der Kontur eines Europasteckers integriert und besitzt Steckerstifte 102, die den Normen für Europastecker entsprechen. Allerdings ist klar, dass sich die im Folgenden gezeigten Prinzipien auch auf Steckersysteme nach anderen Normen, beispielsweise der US-Norm oder der japanischen Norm, übertragen lassen.

Die Steckerstifte 102 dienen der elektrischen Verbindung mit einer entsprechenden Netzsteckdose (in den Figuren nicht dargestellt). Alternativ können aber auch Steckverbinder z. B. zum Kontaktieren eines Zigarettenanzünders vorgesehen sein.

Erfindungsgemäß ist ein Gehäuse 104 durch ein köcherförmiges Bodenteil 106, in dem die elektronischen Bauelemente aufgenommen sind, und ein auf der Sekundärseite angeordnetes Deckelteil 108 gebildet. Die Verbindung zwischen dem köcherförmigen Bodenteil 106 und dem Deckelteil 108 erfolgt dabei vorzugsweise über einen Ultraschallschweißvorgang. Eine erhaben oder auch vertieft ausgeführte Griffmulde 110 erlaubt das Entfernen des Steckernetzteils 100 aus der Netzsteckdose, ohne dabei die Zugentlastungstülle 112 oder das Deckelteil 108 zu beanspruchen. Von der Zugentlastungstülle 112 führt ein Zuleitungskabel 114 zu einem zu versorgenden Verbraucher 116. Dabei kann es sich bei dem Verbraucher 116 um ein mobiles Telefon, ein Abspielgerät, wie einen CD-Player, einen sogenannten PDA (die Abkürzung **PDA** steht für *Personal Digital Assistant*) oder dergleichen handeln.

Eine Schnittdarstellung des Steckernetzteils aus Figur 1 ist in Figur 2 dargestellt. Dabei ist erkennbar, dass die primärseitigen und die sekundärseitigen Bauelemente auf jeweils voneinander getrennten primärseitigen, bzw. sekundärseitigen Schaltungsträgern 118, 120 untergebracht sind. Erfindungsgemäß verläuft die Ebene der sekundärseitigen Leiterplatte 120 quer zur Ebene der primärseitigen Leiterplatte 118. Um die benötigte elektrische Isolation zu erreichen, ist der sekundärseitige Schaltungsträger 120 in einer isolierenden Wanne 122 wenigstens teilweise aufgenommen.

Das Gehäuse 104 wird von einem köcherförmigen Bodenteil 106 und einem auf der Sekundärseite angeordneten Deckelteil 108 gebildet. In dem köcherförmigen Bodenteil 106, das vorzugsweise in Spritzgusstechnik aus Kunststoff gefertigt ist, sind die Steckerstifte 102, wie dies grundsätzlich bekannt ist, eingespritzt. Die Steckerstifte können dabei in einer Richtung 124 in eine Netzsteckdose eingesteckt werden. Weiterhin ist erkennbar, dass der primärseitige Schaltungsträger 118 im Wesentlichen parallel zu der Steckrichtung 124 in den köcherförmigen Bodenteil 106 angeordnet ist. Die Steckerstifte sind mit dem primärseitige Schaltungsträger 118 über Steckverbindungen 126 verbunden. Bei der erfindungsgemäßen Lösung unterliegt die Primärseite keinerlei Einschränkungen an die Platzierung der Bauteile. Der Wandler 128 und alle weiteren Schaltungsteile können in weitem Umfang flexibel angeordnet werden und damit kundenspezifische Varianten ohne Werkzeugänderung realisiert werden. Eine veränderte Aufteilung der Volumina für Primär- und Sekundärbereich ist ebenfalls auf einfache Weise möglich.

In der in Figur 2 gezeigten Ausführungsform ist das Netzfilter nach Figur 6 mit zwei Primärelektrolytkondensatoren C1 und C2 realisiert, um die Schaltung mit minimalem Kostenaufwand aufbauen zu können. Dabei sind, um den zur Verfügung stehenden Bauraum optimal zu nutzten, die beiden Kondensatoren C1 und C2 so angeordnet, dass der Wandlertransformator 128 zwischen ihnen liegt. Die Trennung des Gehäuses im oberen Bereich entlastet in vorteilhafter Weise die Ultraschallschweißverbindung von mechanischem Stress. Wie aus Figur 2 weiterhin ersichtlich, weist das Deckelteil 108 einen umlaufenden Kragen 130 auf, der eine Wegverlängerung für eventuell auftretende ESD-Spannungsspitzen bietet und somit verhindert, dass die Bauteile im Inneren des Schaltnetzteils 100 geschädigt werden.

Die Zugentlastungstülle 112 wurde in der gezeigten Ausführungsform außermittig und tangential angeordnet, um zu verhindern, dass ein Benutzer das Steckernetzgerät 100 an der Leitung 114 (hier nicht dargestellt) aus der Steckdose zieht. Das köcherförmige Bodenteil 106 verbreitert sich in Richtung auf das Deckelteil 108 umlaufend leicht konisch, um eine bessere Handhabbarkeit zu gewährleisten. Durch diese leicht konische Form in Verbindung mit der in Figur 1 dargestellten konvex nach außen geformten Griffmulde 110 kann das Gerät auch aus Steckdosen mit großen Klemmkräften sicher entfernt werden, ohne tief in die Steckdose hineingreifen zu müssen. Alternativ kann die Griffmulde 110 auch konkav nach innen vertieft sein.

Eine Schnittdarstellung, bei der nur das Gehäuse 104 und die Tülle 112 geschnitten sind, ist in Figur 3 dargestellt. Aus dieser Zeichnung wird ersichtlich, dass die isolierende Wanne 122 den sekundärseitige Schaltungsträger im Wesentlichen von fünf Seiten, nämlich der Bodenfläche und den Seitenflächen, umschließt und lediglich an der Zugentlastungstülle 112 und zum Deckel 108 hin geöffnet ist. Die Verbindung zu dem Wandler 128 erfolgt über zwei verlötete Zuleitungen 132, die mit den sekundärseitigen Ausgängen des Wandlers verbunden sind. Die Zuleitungen 132 werden über Schlitze 134 in die isolierende Wanne 122 hineingeführt. Alternativ können selbstverständlich auch geeignete Steckverbindungen vorsehen werden. Weiterhin ist auch eine Anordnung möglich, bei der die Sekundärleiterplatte derart in die Wanne montiert wird, dass die Bauteile nach unten in die Wanne zeigen und die Leiterplatte als eine Art Deckel für die Wanne fungiert.

Eine um 180° gedrehte Übersichtsdarstellung des Steckernetzteils 100 aus Figur 1 ist in Figur 4 gezeigt. Entlang der Schnittlinie A-A verläuft der in Figur 5 dargestellte Schnitt durch das Steckernetzteil 100.

Wie aus Figur 5 erkennbar, wird der primärseitige Schaltungsträger 118 in zwei Nuten 136, die an dem köcherförmigen Bodenteil 106 angebracht sind, durch den Druck der Kondensatoren C1, C2 gegen die gegenüberliegende Gehäusewand gehalten.

Die Montage des erfindungsgemäßen Steckernetzteils 100 soll im Folgenden mit Bezug auf die Figuren 1 bis 5 im Detail erläutert werden.

Zunächst werden das köcherförmige Bodenteil 106 und das Deckelteil 108 sowie die isolierende Wanne 122 als separate Teile hergestellt. Dabei werden zweckmäßigerweise die Steckerstifte 102 in dem köcherförmigen Bodenteil 106 miteingespritzt. Der primärseitige Schaltungsträger 118 wird mit den primärseitigen Bauteilen, unter anderem dem Wandler 128 sowie den beiden primärseitigen Kondensatoren C1 und C2 sowie einer geeigneten Steckverbindung 126, bestückt und die nötigen elektrischen Verbindungen werden beispielsweise durch ein Lötverfahren hergestellt.

Weiterhin wird der sekundärseitige Schaltungsträger 120 unabhängig davon mit den für die Sekundärseite erforderlichen Bauteilen bestückt und ebenfalls die benötigten elektrischen Verbindung z. B. mittels Löten hergestellt.

Bei der Assemblierung wird in der gezeigten Ausführungsform zunächst der bestückte primärseitige Schaltungsträger 118 entlang der Richtung 124 in das köcherförmige Bodenteil 106 eingeführt. Dabei wird der Schaltungsträger 118 in den Nuten 136 einerseits und durch die an den Kondensatoren C1 und C2 anliegenden Gehäusewandungen andererseits geführt und gehalten.

Der primärseitige Schaltungsträger 118 wird solange eingeschoben, bis er mit den Anschlagkanten 138 in Berührung kommt und gleichzeitig die Steckerstifte 102 mit den Anschlussklemmen oder Primärkontaktfedern 126 fest bzw. durch Federkraft flexibel verbunden sind. Zu diesem Zeitpunkt können die Zuleitungen 132 mit den sekundärseitigen Ausgängen des Wandlers 128 verbunden werden. Alternativ können sie allerdings auch bereits bei der Montage der Bauteile auf dem primärseitigen Schaltungsträger 118 vorgesehen sein.

Davon unabhängig wird der sekundärseitige Schaltungsträger 120 in die isolierende Wanne 122 eingelegt und anschließend die Wanne in das köcherförmige Bodenteil 106 eingeschoben, bis die Wanne bündig auf der primärseitigen Leiterplatte 118 aufliegt.

Die Anschlussdrähte 132 können nunmehr durch die Schlitze 134 in die isolierende Wanne 122 eingeführt werden.

In einem nächsten Arbeitsschritt kann die sekundärseitige Anschlussleitung 114 (in den Schnittdarstellungen nicht gezeigt) durch die Zugentlastungstülle 102 hindurchgeführt werden und mit der sekundärseitigen Schaltung verbunden werden. Alternativ kann die sekundärseitige Anschlussleitung 114 auch bereits bei der Montage der Bauteile des sekundärseitigen Schaltungsträger mit diesem verbunden werden. Die Zugentlastungstülle 112 wird anschließend an dem köcherförmigen Bodenteil 106 montiert. Das gesamte Gehäuse wird mit Hilfe des Deckels 108, der in Richtung 124 aufgedrückt wird, geschlossen.

In einem abschließenden Ultraschallschweißschritt werden das Deckelteil 108 und das köcherförmige Bodenteil 106 fest miteinander verbunden. Alternativ können selbstverständlich auch andere Verbindungsverfahren (wie Kleben, Schrauben, Nieten, etc.) Anwendung finden.

Die vorangegangen gezeigte erfindungsgemäße Realisierung eines in einem Europastecker integrierten Steckernetzteils erlaubt eine flexible Anordnung der Schaltungselemente, insbesondere der primärseitigen Bauteile, eine effizientere und sichere Trennung der Primärseite und der Sekundärseite, eine robusterer Verbindungstechnik der Gehäuseteile sowie eine verbesserte ESD-Festigkeit. Das griffgünstig gestaltete Gehäuse erhöht den Benutzerkomfort und die Sicherheit. Es ist allerdings klar ersichtlich, dass die erfindungsgemäßen Prinzipien auch auf Steckernetzteile anwendbar sind, die anderen Steckernormen, beispielsweise japanischen oder US-amerikanischen, genügen. Die Anzahl und Ausführung der Steckerstifte ist an die jeweils zu erfüllende Norm anpassbar.

## Patentansprüche

1. Steckernetzteil mit einem Gehäuse (104) und zwei darin aufgenommenen, voneinander getrennten Schaltungsträgern (118, 120), die eine primärseitige Schaltung und eine sekundärseitige Schaltung tragen,
wobei die primärseitige Schaltung mit einer Primärseite eines in dem Gehäuse (104) angeordneten Wandlers (128) und die sekundärseitige Schaltung mit einer Sekundärseite des Wandlers (128) verbunden ist, und
wobei die beiden Schaltungsträger (118, 120) quer zueinander verlaufen,
**dadurch gekennzeichnet,**
**dass** das Gehäuse (104) ein köcherförmiges Bodenteil (106), das die Schaltungsträger aufnimmt (118, 120), und ein davon getrenntes Deckelteil (108) zum Verschließen des Gehäuses (104) aufweist,
wobei das Deckelteil (108) einen umlaufenden Kragen (130) aufweist, der in dem Bodenteil (106) aufgenommen ist, und
wobei das köcherförmige Bodenteil (106) und das Deckelteil (108), vorzugsweise mittels Ultraschallschweißen, miteinander verschweißt sind.

2. Steckernetzteil nach Anspruch 1, wobei mindestens einer der Schaltungsträger (120) in einer elektrisch isolierenden Wanne (122) aufgenommen ist, so dass er gegenüber dem anderen Schaltungsträger (118) elektrisch isoliert ist.

3. Steckernetzteil nach Anspruch 1 oder 2, wobei das Steckernetzteil (100) zwei Steckerstifte (102) zum Verbinden des Steckernetzteils (100) mit einer Versorgungsspannung aufweist und der primärseitige Schaltungsträger (118) so in dem Gehäuse (104) aufgenommen ist, dass er im wesentlichen entlang der Steckrichtung (124) der Steckerstifte (102) verläuft, und der sekundärseitige Schaltungsträger (120) so angeordnet ist, dass er quer zu der Steckrichtung (124) verläuft.

4. Steckernetzteil nach Anspruch 3, wobei die Steckerstifte (102) in dem Gehäuse (104) eingespritzt sind.

5. Steckernetzteil nach mindestens einem der vorangegangenen Ansprüche, wobei die primärseitige Schaltung (18) einen ersten (C1) und einen zweiten (C2) Siebkondensator aufweist, die auf dem primärseitigen Schaltungsträger (118) so angeordnet sind, dass der Wandler (128) zwischen den beiden Kondensatoren (C1, C2) liegt.

6. Steckernetzteil nach Anspruch 5, wobei die beiden Siebkondensatoren (C1, C2) mit einer Induktivität (L) zu einem PI-Filter verschaltet sind, so dass ein primäres Netzfilter gebildet ist.

7. Steckernetzteil nach mindestens einem der vorangegangenen Ansprüche, wobei die elektrische Verbindung zwischen dem primärseitigen Schaltungsträger (118) und dem sekundärseitigen Schaltungsträger (120) über sekundärseitige Anschlüsse des Wandlers (128) erfolgt.

8. Steckernetzteil nach mindestens einem der vorangegangenen Ansprüche, wobei der Wandler (128) ein Transformator mit einer primärseitigen und einer sekundärseitigen Wicklung ist.

9. Steckernetzteil nach Anspruch 8, wobei die sekundärseitige Wicklung aus dreifach isoliertem Draht hergestellt ist.

10. Steckernetzteil nach mindestens einem der vorangegangenen Ansprüche, wobei der Wandler (128) ein piezoelektrischer Wandler ist.

11. Steckernetzteil nach mindestens einem der vorangegangenen Ansprüche, wobei das Steckernetzteil (100) weiterhin mindestens einen Ausgangsanschluss (114) zum Verbinden des Steckernetzteils mit einem Verbraucher (116) aufweist und der Ausgangsanschluss außerhalb einer Mittelachse des Steckernetzteils angeordnet ist.

12. Steckernetzteil nach mindestens einem der vorangegangenen Ansprüche, wobei das Steckernetzteil (100) so ausgeführt ist, dass es hinsichtlich seiner Abmessungen, Abstände und Eigenschaften einer Europäischen Norm für Netzstecker entspricht.

13. Verfahren zum Herstellen eines Steckernetzteils mit einem Gehäuse und zwei darin aufgenommenen, voneinander getrennten Schaltungsträgern, die eine primärseitige Schaltung und eine sekundärseitige Schaltung tragen, wobei das Verfahren die folgenden Schritte aufweist:
Einbringen des primärseitigen Schaltungsträgers in das Gehäuse,
Einbringen des sekundärseitigen Schaltungsträgers in das Gehäuse, so dass die beiden Schaltungsträger quer zueinander verlaufen,
wobei das Gehäuse ein köcherförmiges Bodenteil aufweist, in welchem die Schaltungsträger aufgenommen sind, und das Verfahren weiterhin den Schritt umfasst:
Verschließen des Gehäuses mit einem Deckelteil mittels Ultraschallschweißens.

14. Verfahren nach Anspruch 13, wobei vor dem Einbringen des primärseitigen und/oder sekundärseitigen Schaltungsträgers in das Gehäuse der Schaltungsträger in eine elektrisch isolierende Wanne eingebracht wird.

15. Verfahren nach Anspruch 13 oder 14, wobei das Steckernetzteil zwei Steckerstifte zum Verbinden des Steckernetzteils mit einer Versorgungsspannung aufweist, und zum Einbringen des primärseitigen Schaltungsträgers in das Gehäuse der primärseitige Schaltungsträger im wesentlichen in einer Steckrichtung der Steckerstifte geschoben wird, bis eine elektrische Verbindung zwischen den Steckerstiften und dem primärseitigen Schaltungsträger hergestellt ist.

16. Verfahren nach Anspruch 15, wobei der sekundärseitige Schaltungsträger in der Steckrichtung der Steckerstifte so in das Gehäuse eingeschoben wird, dass er quer zu dem primärseitigen Schaltungsträger angeordnet ist.

## Claims

1. Plug-in power pack with a housing (104) and held therein two separate circuit carriers (118, 120) which carry a primary-side circuit and a secondary-side circuit,
wherein the primary-side circuit is connected with a primary side of a converter (128) arranged in the housing (104) and the secondary-side circuit is connected with a secondary side of the converter (128), and
wherein the two circuit carriers (118, 120) run transverse to each other,
**characterised in that**
the housing (104) has a pot-shaped base part (106) which holds the circuit carriers (118, 120) and a cover part (108) separate therefrom to close the housing (104),
wherein the cover part (108) has a peripheral collar (130) which is held in the base part (106), and
wherein the pot-shaped base part (106) and cover part (108) are welded together preferably by means of ultrasound welding.

2. Plug-in power pack according to claim 1, wherein at least one of the circuit carriers (120) is held in an electrically isolating trough (122) so that it is electrically isolated from the other circuit carrier (118).

3. Plug-in power pack according to claim 1 or 2, wherein the plug-in power pack (100) has two plug pins (102) for connecting the plug-in power pack (100) with a power supply, and the primary-side circuit carrier (118) is held in the housing (104) so that it runs substantially along the plug direction (124) of the plug pins (102), and the secondary-side circuit carrier (120) is arranged so that it runs transverse to the plug direction (124).

4. Plug-in power pack according to claim 3, wherein the plug pins (102) are injected into the housing (104).

5. Plug-in power pack according to at least one of the preceding claims, wherein the primary-side circuit (18) has a first (C1) and a second (C2) filter capacitor, which are arranged on the primary-side circuit carrier (118) such that the converter (128) lies between the two capacitors (C1, C2).

6. Plug-in power pack according to claim 5, wherein the two filter capacitors (C1, C2) are connected with an inductance (L) into a PI filter so that a primary line filter is formed.

7. Plug-in power pack according to at least one of the preceding claims, wherein the electrical connection between the primary-side circuit carrier (118) and the secondary-side circuit carrier (120) takes place via secondary-side connections of the converter (128).

8. Plug-in power pack according to at least one of the preceding claims, wherein the converter (128) is a transformer with one primary-side and one secondary-side winding.

9. Plug-in power pack according to claim 8, wherein the secondary-side winding is made of triple-insulated wire.

10. Plug-in power pack according to at least one of the preceding claims, wherein the converter (128) is a piezo-electric converter.

11. Plug-in power pack according to at least one of the preceding claims, wherein the plug-type power pack (100) furthermore has at least one output connection (114) for connecting the plug-in power pack to a consumer (116), and the output connection is arranged outside a centre axis of the plug-in power pack.

12. Plug-in power pack according to at least one of the preceding claims, wherein the plug-in power pack (100) is designed so that in respect to its dimensions, distances and properties it corresponds to a European standard for mains power plugs.

13. Method for producing a plug-in power pack with a housing and held therein two separate circuit carriers which carry a primary-side circuit and a secondary-side circuit, wherein the method comprises the following steps:
insertion of the primary-side circuit carrier into the housing,
insertion of the secondary-side circuit carrier into the housing so that the two circuit carriers run transverse to each other,
wherein the housing has a pot-shaped base part which holds the circuit carriers, and the method furthermore comprises the step:
closure of the housing with a cover part by means of ultrasound welding.

14. Method according to claim 13, wherein before insertion of the primary-side and/or secondary-side circuit carrier in the housing, the circuit carrier is placed in an electrically isolating trough.

15. Method according to claim 13 or 14, wherein the plug-in power pack has two plug pins for connecting the plug-in power pack with a power supply, and to introduce the primary-side circuit carrier in the housing, the primary-side circuit carrier is pushed substantially in the plug direction of the plug pins until an electrical connection is created between the plug pins and the primary-side circuit carrier.

16. Method according to claim 15, wherein the secondary-side circuit carrier is pushed into the housing in the plug direction of the plug pins so that it is arranged transverse to the primary-side circuit carrier.

## Revendications

1. Bloc d'alimentation enfichable comprenant un boîtier (104) et deux supports de circuit (118, 120) réceptionnés dans le boîtier et séparés l'un de l'autre, qui portent un circuit côté primaire et un circuit côté secondaire, dans lequel
le circuit côté primaire est relié à un côté primaire d'un convertisseur (128) disposé dans le boîtier (104) et le circuit côté secondaire à un côté secondaire du convertisseur (128), et
les deux supports de circuit (118, 120) sont agencés transversalement l'un par rapport à l'autre,
**caractérisé en ce que**
le boîtier (104) présente une partie de fond (106) en forme de carquois qui reçoit les supports de circuit (118, 120) et présente une partie couvercle distincte (108) pour la fermeture du boîtier (104),
la partie couvercle (108) présentant une collerette (130) périphérique, qui est réceptionnée dans la partie de fond (106), et
la partie de fond (106) en forme de carquois et la partie couvercle (108) étant reliées entre elles, de préférence par soudage aux ultrasons.

2. Bloc d'alimentation enfichable selon la revendication 1, dans lequel au moins l'un des supports de circuit (120) étant réceptionné dans une coque (122) électriquement isolante, de sorte qu'il est isolé électriquement par rapport à l'autre support de circuit (118).

3. Bloc d'alimentation enfichable selon la revendication 1 ou 2, dans lequel le bloc d'alimentation enfichable (100) présente deux broches (102) pour la liaison du bloc d'alimentation enfichable (100) avec une tension d'alimentation et dans lequel le support de circuit (118) côté primaire est réceptionné dans le boîtier (104) de telle sorte qu'il est agencé sensiblement le long de la direction d'enfichage (124) des broches (102), et le support de circuit (120) côté secondaire est disposé de telle sorte qu'il est agencé transversalement à la direction d'enfichage (124).

4. Bloc d'alimentation enfichable selon la revendication 3, dans lequel les broches de fiche (102) sont injectées dans le boîtier (104).

5. Bloc d'alimentation enfichable selon au moins l'une quelconque des revendications précédentes, dans lequel le circuit (18) côté primaire présente un premier condensateur filtre (C1) et un second condensateur filtre (C2), qui sont disposés sur le support de circuit (118) côté primaire de telle sorte que le convertisseur (128) est disposé entre les deux condensateurs (C1, C2).

6. Bloc d'alimentation enfichable selon la revendication 5, dans lequel les deux condensateurs filtres (C1, C2) sont connectés avec une inductance (L) pour former un filtre de type P1, de sorte qu'un filtre de réseau primaire est formé.

7. Bloc d'alimentation enfichable selon au moins l'une quelconque des revendications précédentes, dans lequel la liaison électrique entre le support de circuit (118) côté primaire et le support de circuit (120) côté secondaire s'effectue au moyen de branchements côté secondaire du convertisseur (128).

8. Bloc d'alimentation enfichable selon au moins l'une quelconque des revendications précédentes, dans lequel le convertisseur (128) est un transformateur avec un enroulement côté primaire et un enroulement côté secondaire.

9. Bloc d'alimentation enfichable selon la revendication 8, dans lequel l'enroulement côté secondaire est fabriqué à base de fil triplement isolé.

10. Bloc d'alimentation enfichable selon au moins l'une quelconque des revendications précédentes, dans lequel le convertisseur (128) est un convertisseur piézoélectrique.

11. Bloc d'alimentation enfichable selon au moins l'une quelconque des revendications précédentes, dans lequel le bloc d'alimentation enfichable (100) présente également au moins un branchement de sortie (114) pour la liaison du bloc d'alimentation enfichable avec un consommateur (116) et le branchement de sortie est disposé à l'extérieur d'un axe central du bloc d'alimentation enfichable.

12. Bloc d'alimentation enfichable selon au moins l'une quelconque des revendications précédentes, dans lequel le bloc d'alimentation enfichable (100) est réalisé de telle sorte qu'il correspond en ce qui concerne ses dimensions, ses espacements et ses propriétés à la norme européenne pour les fiches de réseau.

13. Procédé pour fabriquer un bloc d'alimentation enfichable comprenant un boîtier et deux supports de circuit réceptionnés dans le boîtier et séparés l'un de l'autre, qui portent un circuit côté primaire et un circuit côté secondaire, le procédé présentant les étapes suivantes :
introduction du support de circuit côté primaire dans le boîtier,
introduction du support de circuit côté secondaire dans le boîtier, de sorte que les deux supports de circuit sont agencés transversalement l'un par rapport à l'autre,
le boîtier présentant une partie de fond en forme de carquois, dans lequel les supports de circuit sont réceptionnés, et le procédé présentant également l'étape suivante :
fermeture du boîtier avec une partie couvercle au moyen de soudage par ultrasons.

14. Procédé selon la revendication 13, dans lequel le support de circuit est introduit dans une coque électriquement isolante avant l'introduction du support de circuit côté primaire et du support de circuit côté secondaire dans le boîtier.

15. Procédé selon la revendication 13 ou 14, dans lequel le bloc d'alimentation enfichable présente deux broches de fiche pour la liaison du bloc d'alimentation enfichable avec une tension d'alimentation, et le support de circuit côté primaire étant glissé pour l'essentiel dans une direction d'enfichage des broches de fiche pour l'introduction du support de circuit côté primaire dans le boîtier jusqu'à ce qu'une liaison électrique soit établie entre les broches de fiche et le support de circuit côté primaire.

16. Procédé selon la revendication 15, dans lequel le support de circuit côté secondaire est introduit dans le sens d'enfichage des broches de fiche dans le boîtier de telle sorte qu'il est disposé transversalement au support de circuit côté primaire.
